# EUROPÄISCHE PATENTSCHRIFT

(11) **EP 3 019 436 B1**
(45) Veröffentlichungstag und Bekanntmachung des Hinweises auf die Patenterteilung: **07.06.2017**
(21) Anmeldenummer: 14739372.2
(22) Anmeldetag: 03.07.2014
(51) Int. Cl.: B67C 3/10

(54) **FÜLLSYSTEM SOWIE VERFAHREN ZUM BEHANDELN VON BEHÄLTERN MIT EINEM PROZESSGAS**
FILLING SYSTEM AND METHOD FOR TREATING CONTAINERS WITH A PROCESS GAS
DISPOSITIF DE REMPLISSAGE ET METHODE DE TRAITER DES RECIPIENTS AVEC UN GAZ DE PROCÉDÉ

(30) Priorität: 09.07.2013 DE 102013107256
(43) Veröffentlichungstag der Anmeldung: 18.05.2016
(73) Patentinhaber: KHS GmbH, 44143 Dortmund (DE)
(72) Erfinder: CLÜSSERATH, Ludwig, 55543 Bad Kreuznach (DE)
(86) Internationale Anmeldenummer: PCT/EP2014/064200
(87) Internationale Veröffentlichungsnummer: WO 2015/004001

(56) Entgegenhaltungen:
- EP-A2- 0 953 542
- DE-A1- 2 547 187
- DE-A1-102009 009 339
- DE-C1- 4 311 202
- US-A- 4 363 339

## Beschreibung

Die Erfindung bezieht sich auf ein Füllsystem gemäß Oberbegriff Patentanspruch 1 sowie auf ein Verfahren zum Behandeln von Behältern mit einem Prozessgas.

Füllsystem mit den Merkmalen des Oberbegriffs des Patentanspruchs 1 (US 4,363,339) sowie Verfahren zum Behandeln von Behältern mit einem Prozessgas sind bekannt (EP 0 953 542 B1). Bekannt ist auch ein Füllsystem (DE 75 36 390 U), bei dem in einem Ventilstößel zum Öffnen und Schließen des Flüssigkeitskanals eines Füllelementes ein Gaskanal ausgebildet ist, der als Ringkanal ein inneres Gasrohr umschließt und beim Vorspannen eines am Füllelement angeordneten Behälters über eine im Füllelementgehäuse ausgebildete Öffnung in den Behälterinnenraum mündet. Das innere Gasrohr steht beim Füllen mit einem Rohrabschnitt in den Kopfraum des Behälters hinein und ist axial relativ zum Ventilstößel bewegbar. Am oberen Ende des Gasrohres ist ein Ventilkörper vorgesehen, der bei geschlossenem Flüssigkeitsventil zum Vorspannen des in Dichtlage am Füllelement angeordneten Behälters zur Ausbildung zweier paralleler Strömungswege den Ringkanal und den im Inneren des Gasrohres vorgesehenen Gaskanal jeweils zum Gasraum des Füllgutkessels hin öffnet. Bei geöffnetem Flüssigkeitsventil sind die beiden Gaskanäle zwar weiterhin mit dem Gasraum des Füllgutkessels verbunden, durch einen an dem Gasrohr vorgesehenen Ventilkörper ist aber die Verbindung zwischen dem vom Füllgut eingenommenen Raum des Füllelementes und dem Ringkanal gesperrt.

Nachteilig ist bei den vorgenannten bekannten Füllsystemen grundsätzlich, dass die dem jeweiligen Behälter je Zeiteinheit zufließende Menge und/oder aus dem Behälter abfließende Menge an Gas oder Prozessgas nicht gesteuert veränderbar ist. Bekannt sind weiterhin Füllsysteme DE 10 2010 022 985 A1, bei denen die dem jeweiligen in Dichtlage am Füllelement angeordneten Behälter je Zeiteinheit zufließende oder aus diesem Behälter abfließende Menge an Gas oder Prozessgas durch ein Schaltventil steuerbar ist, welches durch die Betätigungseinrichtung des Flüssigkeitsventils des betreffenden Füllelementes antriebsmäßig oder mechanisch zwischen wenigstens zwei Schaltzuständen schaltbar ist, und zwar derart, dass der betreffende Gasweg im ersten Zustand einen ersten größeren Strömungsquerschnitt für ein Vorspannen und im zweiten Zustand einen zweiten, beispielsweise reduzierten Strömungsquerschnitt für ein Rückgas beim Druckfüllen aufweist. Allerdings erfordern diese Füllsysteme oder deren Füllelemente zusätzliche, beispielswiese pneumatisch betätigte Steuerventile.

Ferner ist es grundsätzlich auch bekannt, den jeweiligen Behälter bzw. dessen Behälterinnenraum vordem Füllen zu evakuieren und anschließend mit einem von einem Inertgas (zum Beispiel CO2-Gas oder Sterilluft) gebildeten Spülgas zu spülen, um vorhandene Umgebungsluft oder ein anderes gas- und/oder dampfförmiges Medium aus dem Behälterinnenraum zu entfernen, allerdings nicht bei Füllsystemen gemäß Oberbegriff Patentanspruch 1. Ein Spülen des Behälterinnenraums erfolgt insbesondere deshalb, dass der in der Umgebungsluft enthaltene Sauerstoff aus dem Behälterinnenraum verdrängt wird, da dieser auf das in den Behälter aufzunehmende Füllgut negative Auswirkungen in Bezug auf den Geschmack, die Farbe o.ä. haben kann.

Nachteilig an bisher bekannten Füllsystemen bzw. Verfahren zum Behandeln von Behältern ist u.a., dass beim Spülen zur Erreichung einer möglichst hohen Umgebungsluftverdrängung eine relativ hohe Menge an Spülgas verbraucht wird. Dadurch wird das Befüllen der Behälter wesentlich verteuert.

Aufgabe der Erfindung ist es, ein Füllsystem sowie ein Verfahren zum Behandeln von Behältern mit einem Prozessgas aufzuzeigen, welches ein besonders effektives Spülen des jeweiligen Behälterinnenraums bei geringem Verbrauch an Spülgas ermöglicht. Zur Lösung dieser Aufgabe sind ein Füllsystem entsprechend dem Patentanspruch 1 und ein Verfahren zum Behandeln von Behältern entsprechend dem Patentanspruch 19 ausgebildet.

Die Erfindung bezieht sich zunächst auf ein Füllsystem zum Füllen von Flaschen oder dergleichen Behältern mit einem flüssigen Füllgut gemäß Anspruch 1, mit unter anderem einem Füllgutkessel, in welchem während des Füllens ein unterer, vom Füllgut eingenommener Flüssigkeitsraum und darüber ein Gasraum gebildet sind, mit wenigstens einem unterhalb des Füllgutkessels angeordneten Füllelement mit einem Füllelementgehäuse, in welchem ein mit dem Flüssigkeitsraum in Verbindung stehender Flüssigkeitskanal ausgebildet ist, der an einer dem Füllgutkessel abgewandten Unterseite des Füllelementgehäuses eine Füllgutabgabeöffnung bildet, mit einem im Flüssigkeitskanal angeordneten Flüssigkeitsventil mit Ventilkörper, der an einem achsgleich mit einer Füllelementachse angeordneten Ventilstößel vorgesehen und zum Öffnen und Schließen des Flüssigkeitsventils sowie für eine gesteuerte Abgabe des Füllgutes in den am Füllelement angeordneten Behälter axial bewegbar ist, mit einem im Ventilstößel ausgebildeten ersten Gaskanal, der an einem oberen Ende in den Gasraum des Füllgutkessels und am unteren Ende in einem Kopfraum des am Füllelement angeordneten Behälters mündet, mit einem im ersten Gaskanal vorgesehenen ersten Gasventil mit einem zum Öffnen und Schließen des ersten Gasventils bewegbaren Gasventilkörper, sowie mit zumindest einem mit dem Gasventilkörper des ersten Gasventils zusammenwirkenden Betätigungselement.

Der wesentliche Aspekt des erfindungsgemäßen Füllsystems besteht darin, dass im Gasventilkörper ein zweiter Gaskanal ausgebildet ist, der zumindest zeitweise mit dem ersten Gaskanal fluiddicht verbindbar ausgebildet ist. Dadurch kann mittels des Gasventilkörpers ein weiteres, zweites Gasventil geschaffen werden, über das eine Beaufschlagung des Behälterinnenraums mit einem Prozessgas mit einem geringeren Volumenstrom im Vergleich zum Öffnen des ersten Gasventils ermöglicht wird. In anderen Worten, durch den im Gasventilkörper ausgebildeten zweiten Gaskanal kann eine mehrstufige Beaufschlagung des Behälters mit einem Prozessgas erreicht werden, wobei der Volumenstrom des in den Behälterinnenraum zugeführten Gases bei den jeweiligen Stufen unterschiedlich ist.

In einem bevorzugten Ausführungsbeispiel weist der zweite Gaskanal einen im Vergleich zum ersten Gaskanal reduzierten Querschnitt aufweist. Dadurch wird der Volumenstrom des Prozessgases durch den im zweiten Gaskanal verringerten Querschnitt gedrosselt.

Bevorzugt kann im zweiten Gaskanal eine Drossel zur Reduzierung des Gasdurchflusses durch den zweiten Gaskanal vorgesehen sein. Dadurch kann der Volumenstrom durch den zweiten Gaskanal und damit der in den Behälter eingebrachte Volumenstrom des Prozessgases weiterhin reduziert werden. Die Drossel hat dabei vorzugsweise eine Bohrung mit einem Durchmesser von 0,5 - 2,0 mm bei einer Dicke der Drossel in Flussrichtung des Gases von 0,3 mm - 1,0 mm.

In einem bevorzugten Ausführungsbeispiel weist der Gasventilkörper eine im Gasraum angeordnete, ein zweites Gasventil bildende Öffnung auf, über die im geöffneten Zustand ein Gasfluss durch den ersten und zweiten Gaskanal in den am Füllelement angeordneten Behälter ermöglicht wird. Dabei ist vorzugsweise der zweite Gaskanal mit dem im Ventilstößel ausgebildeten ersten Gaskanal fluiddicht verbunden. Durch das Öffnen bzw. Schließen des zweiten Gasventils lässt sich damit ein gesteuertes Zuführen des im Gasraum enthaltenen Prozessgases über den zweiten Gaskanal, den ersten Gaskanal und ein in den Kopfraum des Behälters hineinreichendes Gasrohr erreichen. Dadurch kann ein Spülvorgang des Behälters mit einer gedrosselten Zuführung des Prozessgases aus dem Gasraum des Füllgutbehälters erreicht werden.

Vorzugsweise wird der Spülvorgang in zwei aufeinanderfolgenden Verfahrensschritten vollzogen, und zwar in einem ersten Verfahrensschritt, in dem der Behälterinnenraum durch Verbinden mit einer Vakuumquelle evakuiert wird und dann in einem zweiten, darauf folgenden Verfahrensschritt das eigentliche Spülen des Behälters durch Einblasen des Spülgases erfolgt. Dabei bleibt der Behälterinnenraum vorzugsweise weiterhin mit der Vakuumquelle verbunden, so dass das Einblasen des Spülgases in ein Vakuum oder Hochvakuum im Behälterinnenraum erfolgt. Das Evakuieren des Behälters im ersten Verfahrensschritt des Spülens erfolgt beispielsweise so, dass sich im Behälter ein Druck von etwa 0,05 - 0,4 bar, bevorzugt ein Druck von etwa 0,05 - 0,25 bar einstellt, das heißt ein Unterdruck von etwa 0,6 bar bis 0,95 bar, bevorzugt 0,75 - 0,95 bar gegenüber dem Umgebungsdruck. Das Einleiten oder Einblasen des Spülgases erfolgt anhand der Drosselung des Volumenstroms im zweiten Gaskanal bzw. aufgrund des im Gasraum enthaltenen Drucks derart, dass sich hierbei allenfalls ein geringer Druckanstieg im Behälterinnenraum ergibt, beispielsweise ein Druckanstieg von höchstens 0,05 bar bis 0,2 bar. Von besonderem Vorteil kann dabei sein, dass nach dem Schließen der Spülgaszufuhr die Verbindung mit der Vakuumquelle noch für einen gewissen Zeitraum geöffnet bleibt, so dass im Behälter der ursprüngliche Unterdruck wiederhergestellt werden kann. Dies ist aber keinesfalls zwingend nötig.

Bevorzugt ist die Öffnung über einen ersten Teilhub des Betätigungselements öffenbar bzw. verschließbar. Vorzugsweise wird dabei lediglich das zweite Gasventil geöffnet, wobei das erste Gasventil weiterhin geschlossen ist, d.h. der zweite Gaskanal ist fluiddicht mit dem ersten Gaskanal verbunden. Somit kann durch einen ersten Teilhub des Betätigungselements die Spülung des Behälterinnenraumes mit einem Prozessgases mit einem gedrosselten Volumenstrom bewirkt werden.

In einem bevorzugten Ausführungsbeispiel ist der Gasventilkörper zum Öffnen und Schließen des ersten Gasventils in der Füllelementachse bewegbar und wirkt dabei mit einer im ersten Gaskanal ausgebildeten Ventilfläche zusammen. D.h., der Gasventilkörper wird zum Öffnen des ersten Gasventils entlang der Füllelementachse angehoben, so dass der Dichtsitz des Gasventilkörpers in der im Ventilstößel vorgesehenen Bohrung bzw. dem dort vorgesehenen Ventilsitz gelöst wird. In umgekehrter Richtung wird der Gasventilkörper zum Schließen des ersten Gasventils entlang der Füllelementachse abgesenkt, so dass ein Dichtsitz zwischen dem Gasventilkörper und dem im Ventilstößel ausgebildeten Ventilsitz erreicht wird.

Vorzugsweise erfolgt die Bewegung des Gasventilkörpers mittels des Betätigungselements, und zwar über einen zweiten Teilhub, wobei die Hubwege der ersten und zweiten Teilhübe achsgleich verlaufen. Damit kann durch ein und dasselbe Betätigungselement, das zur Bewirkung einer zweistufigen Hubbewegung ausgebildet ist, sowohl das erste Gasventil als auch das zweite Gasventil betätigt werden.

Bevorzugt ist das erste Gasventil zur Bewirkung eines größeren Gasdurchflusses pro Zeiteinheit als das zweite Gasventil ausgebildet. Dadurch kann bei Öffnung des zweiten Gasventils ein gedrosselter Volumenstrom an Prozessgas in den Behälterinnenraum im Vergleich zur Öffnung des ersten Gasventils erreicht werden.

In einem bevorzugten Ausführungsbeispiel ist der Gasventilkörper des ersten Gasventils mit einer Teillänge im ersten Gaskanal aufgenommen und steht mit einem oberen Ende aus dem ersten Gaskanal vor. Weiterhin bevorzugt wirkt er mit diesem Ende mit dem Betätigungselement zusammen. Der erste Gaskanal kann dabei gestuft ausgebildet sein, wobei sich der erste Gaskanal durch die Stufung nach oben hin stufenförmig erweitert. Der Gasventilkörper kann dabei in einen oberen Bereich des ersten Gaskanals teilweise aufgenommen sein.

In einem weiteren bevorzugten Ausführungsbeispiel ist die das zweite Gasventil bildende Öffnung des Gasventilkörpers auf einer über den ersten Gaskanal vorstehenden Teillänge vorgesehen, insbesondere an der oberen Stirnseite des Gasventilkörpers. Das zuvor beschriebene Zusammenwirken des Betätigungselements mit dem Gasventilkörper besteht dabei insbesondere darin, dass durch ein am Betätigungselement vorgesehenes Element oder einen Abschnitt des Betätigungselements selbst die das zweite Gasventil bildende Öffnung geöffnet bzw. geschlossen wird.

Erfindungsgemäß ist das Betätigungselement durch zwei achsgleich miteinander und vorzugsweise auch achsgleich mit der Füllelementachse angeordnete Hubelemente, im Folgenden auch Kolben-Zylinder-Anordnungen genannt, gebildet, von denen ein erstes Hubelement über einen Stößel und einen Adapter auf den Gasventilkörper einwirkt und von denen ein zweites Hubelement einen Anschlag für die Hubbewegung des ersten Hubelementes in der Weise bildet, dass in einem ersten Zustand des zweiten Hubelementes der Hub des ersten Hubelementes auf einen ersten Teilhub begrenzt ist und in einem zweiten Zustand des zweiten Hubelementes das zweite Hubelement um einen zweiten Teilhub angehoben ist, so dass der Hubweg des ersten Hubelementes auf die Summe aus den beiden Teilhüben vergrößert ist. Dadurch kann eine zweistufige Hubbewegung des Stößels realisiert werden, wobei beim ersten Teilhub lediglich das zweite Gasventil geöffnet wird und beim Vollziehen des Weiteren, zweiten Teilhubs im Anschluss an den ersten Teilhub auch das erste Gasventil geöffnet wird.

In einem bevorzugten Ausführungsbeispiel bewirkt der Adapter im abgesenkten, unteren Zustand des ersten Hubelements eine Abdichtung der Öffnung und damit ein Verschließen des zweiten Gasventils. Vorzugsweise weist der Adapter hierbei einen Flächenabschnitt auf, der im abgesenkten Zustand des ersten Hubelements auf eine an der Öffnung vorgesehene Dichtung bzw. Dichtfläche drückt, um damit den Verschluss des zweiten Gasventils zu bewirken.

Bevorzugt ist im um den ersten Teilhub angehobenen Zustand des Hubelements der Adapter, insbesondere der den Verschluss bewirkende Flächenabschnitt des Adapters von der Öffnung abgehoben und damit das zweite Gasventil geöffnet. Das erste Gasventil hingegen verbleibt aufgrund des weiterhin abgesenkten Gasventilkörpers verschlossen. Somit kann durch die mehrstufige Hubbewegung des Betätigungselements nach Vollziehen des ersten Teilhubs durch Lösen des Dichtsitzes des Adapters vom Gasventilkörper das zweite Gasventil geöffnet werden.

Weiterhin vorzugsweise weist der Adapter eine erste Steuerfläche auf, die während des ersten Teilhubs nicht gegenüber dem Gasventilkörper zur Anlage kommt, und gegen die der Gasventilkörper während des zweiten Teilhubs des Hubelements teilweise anliegt, um den Gasventilkörper aus der Dichtlage der im ersten Gaskanal ausgebildeten Ventilfläche abzuheben. Insbesondere weist der Adapter einen hakenförmig ausgebildeten Abschnitt auf, der zum Hintergreifen eines Vorsprungs des Gasventilkörpers, nachfolgend auf Steuerabschnitt genannt, ausgebildet ist. An diesem hakenförmigen Abschnitt ist die erste Steuerfläche vorgesehen, die gegenüber dem Vorsprung des Gasventilkörpers während des zweiten Teilhubs anliegt und damit bei einer Aufwärtsbewegung des Stößels den Gasventilkörper nach oben anhebt. Durch die fehlende Anlage der ersten Steuerfläche gegenüber dem Gasventilkörper beim ersten Teilhub wird erreicht, dass zwar der Flächenabschnitt des Adapters, der einen Verschluss der Öffnung des zweiten Gasventils bewirkt, von der Öffnung des Gasventilkörpers abgehoben wird, jedoch während dieses ersten Teilhubs noch kein Anheben des Gasventilkörpers und eine damit verbundene Öffnung des ersten Gasventils erfolgt.

Bevorzugt weist der Adapter eine zweite Steuerfläche auf, die mit dem Ventilstößel zum Schließen des Flüssigkeitsventils zusammenwirkt. Die zweite Steuerfläche ist insbesondere eine der ersten Steuerfläche gegenüberliegende Fläche, die beispielsweise an dem hakenförmigen Abschnitt des Adapters vorgesehen ist. Mittels dieser zweiten Steuerfläche wirkt der Adapter vorzugsweise oberseitig auf den Ventilstößel ein, beispielsweise an einem flanschartigen Vorsprung, so dass durch das Betätigungselement beim Zurückstellen in die Ausgangslage, in der der Stößel maximal in den Füllgutbehälter vorgeschoben ist, ein Schließen des Flüssigkeitsventils durch Anpressen des Ventilkörpers an den Ventilsitz erreicht wird. Vorteilhafterweise bewirkt damit das Betätigungselement nicht nur eine Betätigung des ersten bzw. zweiten Gasventils sondern zudem ein aktives Schließen des Flüssigkeitsventils.

In einem bevorzugten Ausführungsbeispiel weist das Flüssigkeitsventil eine Öffnungsfeder auf, die das Flüssigkeitsventil in seinen Öffnungszustand vorspannt. Diese Öffnungsfeder, die insbesondere als Druckfeder ausgebildet ist, weist dabei eine Federkraft auf, die derart bemessen ist, dass bei Erreichen eines gewissen Vorspanndrucks innerhalb des Behälters die Federkraft der Öffnungsfeder gegenüber der Schwerkraft des Ventilkörpers bzw. des Ventilstößels und der auf dem Ventilkörper lastenden Flüssigkeitssäule überwiegt (Reibungskräfte vernachlässigend), so dass das Flüssigkeitsventil automatisiert durch die Öffnungsfeder geöffnet wird, d.h. ohne Einwirken eines weiteren, aktiv betätigten Antriebsmittels.

Der zweite Gaskanal kann zumindest zeitweise mit einem vom Gasraum des Füllgutkessels unabhängigen, weiteren Gasraum verbunden werden. Dies erfolgt beispielsweise über eine im Stößel der Betätigungseinrichtung vorgesehenen Gaskanal, der beispielsweise über zumindest eine weitere Leitung und ggf. zumindest ein Ventil eine Verbindung zu dem weiteren Gasraum herstellt. Insbesondere kann der zweite Gaskanal zum Spülen des zu befüllenden Behälters mit dem Gasraum und zum Vorspannen des Behälters mit dem weiteren Gasraum verbindbar ausgebildet sein. Dadurch ist es möglich, dass insbesondere der Vorspannprozess durch Beaufschlagung des Behälterinnenraumes mit einem Prozessgas erfolgt, das unterschiedlich zu dem im Gasraum des Füllgutbehälters enthaltenen Gas ist. Dadurch kann der Vorspannprozess mit einem günstigeren Prozessgas erfolgen.

Die Erfindung bezieht sich des Weiteren auf ein Verfahren zum Behandeln von Behältern mit einem Prozessgas vor ihrem Füllen gemäß Anspruch 18 unter Verwendung eines Füllelements, an dem der jeweilige Behälter während der Behandlung in Dichtlage angeordnet ist und über das ein Prozessgas in den Behälter eingeleitet und ein Prozessgas sowie ein von diesem verdrängtes gas- und/oder dampfförmiges Medium, beispielsweise Luft aus dem Behälter abgeführt wird, und wobei der Behälter vor dem Einleiten eines Prozessgases evakuiert bzw. mit dem Vakuum einer Vakuumquelle beaufschlagt wird, wobei das Füllelement einen ersten Gaskanal aufweist, der an einem oberen Ende in den Gasraum des Füllgutkessels und am unteren Ende in einem Kopfraum des am Füllelement angeordneten Behälters mündet, wobei im ersten Gaskanal ein erstes Gasventil mit einem zum Öffnen und Schließen des ersten Gasventils bewegbaren Gasventilkörper vorgesehen ist. Über einen im Gasventilkörper ausgebildeten und zumindest zeitweise mit dem ersten Gaskanal fluiddicht verbundenen zweiten Gaskanal mit einem zweiten Gasventil erfolgt nach der Beaufschlagung des Behälters mit dem Vakuum eine Einleitung eines ersten Prozessgases zur Spülung des Behälters durch Öffnen des zweiten Gasventils, wobei der Behälter während der Spülung weiterhin mit der Vakuumquelle verbunden ist. Weiterhin erfolgt nach der Spülung des Behälters durch Öffnen des ersten Gasventils ein Vorspannen des Behälters mit einem zweiten Prozessgas, wobei der Volumenstrom des zweiten Prozessgases durch das erste Gasventil beim Vorspannen des Behälters größer ist als der Volumenstrom des ersten Prozessgases durch das zweite Gasventil beim Spülen des Behälters.

Das erste Prozessgas kann hierbei gleich dem zweiten Prozessgas sein, bevorzugt jedoch ist die Verwendung von unterschiedlichen Prozessgasen.

In einem bevorzugten Ausführungsbeispiel sind der Volumenstrom des in den Behälter beim Spülen eingeleiteten ersten Prozessgases sowie der Unterdruck der Vakuumquelle derart eingestellt, dass sich bei dem den Behälterinnenraum durchströmendem ersten Prozessgas im Behälter ein Spüldruck einstellt, der gleich dem Umgebungsdruck ist oder geringfügig über oder unter dem Umgebungsdruck liegt. Damit wird ein effektives Spülen des Flascheninnenraums bei einer erheblichen Reduzierung des Verbrauchs an Spülgas und damit keine erhebliche Kosteneinsparung erreicht.

Insbesondere können der Druck und/oder Volumenstrom des ersten Prozessgases sowie der Druck der Vakuumquelle so eingestellt sein, dass sich ein Spüldruck zwischen 0,05 bar und 0,45bar ergibt, wobei diese Werte Absolutwerte sind. Bei einem derart eingestellten Spüldruck wird ein besonders effektiver Spülprozess erreicht.

In einem bevorzugten Ausführungsbeispiel wird in einem ersten Verfahrensschritt der Behälter auf einen Druck im Bereich zwischen 0,05 bar und 0,2 bar evakuiert, und in einem zweiten, zeitlich folgenden Verfahrensschritt erfolgt das Einleiten oder Einblasen des ersten Prozessgases in den Behälter, und zwar vorzugsweise derart, dass der Druck im Behälter durch das Einleiten oder Einblasen des ersten Prozessgases nicht oder nur geringfügig, beispielsweise um 0,05 bar - 0,2 bar ansteigt.

Besonders bevorzugt erfolgt das Einleiten des ersten Prozessgases zur Spülung des Behälters über eine im zweiten Gaskanal vorgesehene Drossel. Die Drossel hat dabei vorzugsweise eine Bohrung mit einem Durchmesser von 0,5 - 2,0 mm bei einer Dicke der Drossel in Flussrichtung des Gases von 0,3 mm - 1 mm.

In einem besonders bevorzugten Ausführungsbeispiel erfolgt das Öffnen bzw. Schließen des zweiten Gasventils durch einen ersten Teilhub eines mit dem Gasventilkörper zusammenwirkenden Betätigungselements, wobei weiterhin vorzugsweise das Öffnen bzw. Schließen des ersten Gasventils durch Anheben bzw. Absenken des Gasventilkörpers durch das Betätigungselement erfolgt.

In Dichtlage mit dem Füllelement befindlicher Behälter bedeutet im Sinne der Erfindung, dass der jeweilige Behälter in der dem Fachmann bekannten Weise mit seiner Behältermündung dicht an das Füllelement bzw. an eine dortige Dichtung angepresst anliegt.

Behälter sind im Sinne der Erfindung sind hierbei insbesondere Dosen und Flaschen, jeweils beispielweise aus Metall, Glas und/oder Kunststoff.

Der Ausdruck "im Wesentlichen" bzw. "etwa" bzw. "ca." bedeutet im Sinne der Erfindung Abweichungen vom jeweils exakten Wert um +/- 10%, bevorzugt um +/-5% und/oder Abweichungen in Form von für die Funktion unbedeutenden Änderungen.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an Ausführungsbeispielen näher erläutert, es zeigen:
- Figur 1: in vereinfachter Darstellung und im Vertikalschnitt ein in einem Füllgutbehälter zumindest teilweise aufgenommenes Füllelement eines Füllsystems gemäß der Erfindung;
- Figur 2: in vereinfachter Darstellung und im Vertikalschnitt das erfindungsgemäße Füllsystem während des Spülvorgangs;
- Figur 3: das zweite Gasventil des erfindungsgemäßen Füllsystems in einer Detailansicht;
- Figur 4: in vereinfachter Darstellung und im Vertikalschnitt das erfindungsgemäße Füllsystem während des Vakuumierens des Behälters;
- Figur 5: in vereinfachter Darstellung und im Vertikalschnitt das erfindungsgemäße Füllsystem während des Vorspannens des Behälters;
- Figur 6: in vereinfachter Darstellung und im Vertikalschnitt das erfindungsgemäße Füllsystem während des Befüllens des Behälters;
- Figur 7: in vereinfachter Darstellung und im Vertikalschnitt das erfindungsgemäße Füllsystem beim Ende des Füllvorgangs;
- Figur 8: in vereinfachter Darstellung und im Vertikalschnitt das erfindungsgemäße Füllsystem mit geschlossenen Flüssigkeitsventil;
- Figur 9: in vereinfachter Darstellung und im Vertikalschnitt das erfindungsgemäße Füllsystem beim Entlasten des Behälters;
- Figur 10: in vereinfachter Darstellung und im Vertikalschnitt eine erste alternative Ausführungsform eines nicht erfindungsgemäßen Füllsystems; und
- Figur 11: in vereinfachter Darstellung und im Vertikalschnitt eine zweite alternative Ausführungsform eines nicht erfindungsgemäßen Füllsystems.

In den Figuren ist 1 ein als Ringkessel ausgebildeter Füllgutkessel eines Einkammer-Füllsystems bzw. einer Einkammer-Füllmaschine umlaufender Bauart zum Füllen von Behältern 2, die als Flaschen dargestellt sind, mit einem flüssigen Füllgut. Der Füllgutkessel 1 ist Bestandteil eines um eine vertikale Maschinenachse umlaufend antreibbaren Rotors. Während des Füllbetriebes ist der Füllgutkessel 1 mit dem Füllgut niveaugesteuert teilgefüllt, sodass sich im Innenraum des Füllgutkessels 1 ein unterer, vom Füllgut eingenommener Flüssigkeitsraum 1.1 und darüber ein Gasraum 1.2 ausbilden, der beispielsweise mit einem Inertgas, z.B. CO2-Gas oder Stickstoff oder steriler Luft gefüllt ist.

An der Unterseite des Füllgutkessels 1 sind vorzugsweise in gleichmäßigen Winkelabständen um die vertikale Maschinenachse versetzt, Füllpositionen 3 gebildet, die jeweils ein Füllelement 4 sowie einen Behälterträger 5 aufweisen, auf dem die Behälter 2 mit ihrem Boden aufstehen und mit dem die Behälter 2 während des Füllens mit ihrer Behälteröffnung über eine Ringdichtung einer Zentriertulpe 6 in Dichtlage am Füllelement 4 angepresst angeordnet sind. Jedes Füllelement 4 umfasst im gezeigten Ausführungsbeispiel ein flaches plattenartiges Füllelementgehäuse 7, in welchem u.a. ein Flüssigkeitskanal ausgebildet ist, der über eine Öffnung 9 im Boden des Füllgutkessels 1 mit dem dortigen Flüssigkeitsraum 1.1 in Verbindung steht und an der Unterseite des Füllelementgehäuses 7 eine von der Ringdichtung umschlossene Füllgutabgabeöffnung 10 bildet, über die das Füllgut beim Füllen dem jeweiligen Behälter 2 zufließt.

Innerhalb des Flüssigkeitskanals ist ein die Abgabe des flüssigen Füllgutes an den jeweiligen Behälter 2 steuerndes Flüssigkeitsventil 11 vorgesehen. Dieses besteht im Wesentlichen aus einem Ventilkörper 12, der bei geschlossenem Flüssigkeitsventil 11 gegen einen im Flüssigkeitskanal 8 ausgebildeten Ventilsitz anliegt und der an einem rohrförmigen und achsgleich mit einer vertikalen Füllelementachse FA angeordneten Ventilstößel 13 vorgesehen ist. Zum Öffnen und Schließen des Flüssigkeitsventils wird der Ventilkörper 12 in der nachstehend noch näher beschriebenen Weise in der Füllelementachse FA auf und ab bewegt.

Im Ventilstößel 13 ist ein erster Gaskanal 14 ausgebildet, der sich in einem Gasrohr 15 fortsetzt, das bei in Dichtlage am Befüllelement 4 angeordnetem Behälter 2 durch die Behälteröffnung in den Kopfraum des Behälters 2 hineinreicht und dort an seinem unteren Ende die untere Öffnung des ersten Gaskanals 14 bildet. Im ersten Gaskanal 14 ist ein erstes Gasventil 16 vorgesehen, welches von einem in einer oberen Teillänge des Gaskanals 14 teilweise aufgenommenen und achsgleich mit der Füllelementachse FA angeordneten, hohlnadelförmigen Gasventilkörper 17 gebildet ist, der zum Öffnen des ersten Gasventils 16 relativ zum Ventilstößel 13 angehoben und zum Schließen des ersten Gasventils 16 relativ zum Ventilstößel 13 abgesenkt wird, sodass eine vorzugsweise am unteren Ende des Gasventilkörpers 17 angeordnete Ventilfläche gegen einen im ersten Gaskanal 14 gebildeten Ventilsitz anliegt und dadurch das erste Gasventil 16 sperrt. Der hohlnadelartige Gasventilkörper 17 besitzt einen äußeren Querschnitt, der so gewählt ist, dass sich der Gaskanal 14 diesen Ventilkörper 17 beabstandet umschließend bis an das obere, offene Ende des Ventilstößels 13 fortsetzt.

Im Inneren des Gasventilkörpers 17 ist ein zweiter Gaskanal 21 ausgebildet, der achsgleich mit dem ersten Gaskanal 14 verläuft und vorzugsweise den Gasventilkörper 17 auf ein seiner gesamten Länge durchzieht. Der Gasventilkörper 17 bildet demnach einen rohrförmigen Ventilkörper, der an einem ersten, unteren freien Ende bei geschlossenem ersten Gasventil 16 in den ersten Gaskanal fluiddicht mündet und an seinem zweiten, oberen freien Ende eine Öffnung 24 aufweist, die ein zweites Gasventil 23 ausbildet, das in der nachfolgend näher beschriebenen Weise geöffnet bzw. geschlossen werden kann.

Zum Steuern der ersten und zweiten Gasventile 16, 23 ist vorzugsweise an der Oberseite des Füllgutkessels 1 und weiterhin vorzugsweise außerhalb dieses Füllgutkessels 1 ein Betätigungselement 18 vorgesehen, das vorzugsweise ein pneumatisches Betätigungselement 18 ist. Das Betätigungselement 18 wirkt über einen achsgleich mit der Füllelementachse FA angeordneten Stößel 19 und einen Adapter 20 auf das obere Ende des Gasventilkörpers 17 ein. Insbesondere ist an diesem oberen Ende des Gasventilkörpers 17 ein Steuerabschnitt 17.1 vorgesehen, der den Gasventilkörper 17 freiendseitig radial nach außen erweitert, so dass sich eine außenseitige Stufung des Gasventilkörpers 17 ergibt.

Das Betätigungselement 18 ist gesteuert beispielsweise durch nicht dargestellte elektro-pneumatische Steuerventile für eine gesteuerte, zweistufige axiale Bewegung des Stößels 19 und damit des Adapters 20 in der Füllelementachse FA ausgebildet und besteht hierfür aus zwei Steuerkammern bildenden pneumatischen Hubelementen, die bei der dargestellten Ausführungsform als Kolben-Zylinder-Anordnungen 18a und 18b ausgebildet sind. Der Kolben 18.1 der Kolben-Zylinderanordnung 18a ist direkt am Stößel 19 vorgesehen, d.h. letzterer bildet die Kolbenstange dieser Kolben-Zylinder-Anordnung 18a. Der Kolben 18.2 der oberen Kolben-Zylinder-Anordnung 18b ist an einer weiteren Kolbenstange vorgesehen, die ebenfalls achsgleich mit der Füllelementachse FA angeordnet ist. Eine Faltenbalgdichtung dichtet den Durchtrittsbereich des Stößels 19 durch die Oberseite des Füllgutkessels 1 ab.

Die Kolbenstange der oberen Kolben-Zylinder-Anordnung 18b bildet ein Anschlagselement für die Kolbenstange der unteren Kolben-Zylinder-Anordnung 18a, so dass durch die obere Kolben-Zylinder-Anordnung 18b der Hub der unteren Kolben-Zylinder-Anordnung 18a begrenzt wird. Für den Fall, dass die obere Kolben-Zylinder-Anordnung 18b eine untere Position einnimmt, wird der Hub der Kolbenstange der unteren Kolben-Zylinder-Anordnung 18a auf den Teilhub H1 begrenzt. Wird die obere Kolben-Zylinder-Anordnung 18b derart angesteuert, dass diese eine obere Position einnimmt, d.h. die obere Kolben-Zylinder-Anordnung 18b ist um einen Teilhub H2 angehoben, kann die untere Kolben-Zylinder-Anordnung 18a einen vergrößerten Hub vollziehen, und zwar einen Hub, der der Summe der Teilhübe H1, H2 (H1 + H2) entspricht.

Der an dem Stößel 19 angeordnete Adapter 20 weist einen hakenförmigen Abschnitt 20a mit einer Steuerfläche 20.1 auf, die zum Hintergreifen des Steuerabschnitts 17.1 des Gasventilkörpers 17 ausgebildet ist. Ferner weist der Adapter 20 einen Flächenabschnitt 20.2 auf, der mit der oberseitig am Gasventilkörper vorgesehenen Öffnung 24 bzw. einer dort vorgesehenen Dichtfläche zur Ausbildung des zweiten Gasventils 23 zusammenwirkt. Beim Anliegen des Flächenabschnitts 20.2 an der Dichtfläche der Öffnung 24 ist die den Steuerabschnitt 17.1 des Gasventilkörpers 17 hintergreifende Steuerfläche 20.1 in axialer Richtung zu dem Steuerabschnitt 17.1 beabstandet. Dadurch ergibt sich beim Anheben des Stößels 19 ein axiales Spiel, bei dem der Flächenabschnitt 20.2 bereits von der Dichtfläche der Öffnung 24 abgehoben ist (d.h. das zweite Gasventil 23 bereits geöffnet ist), jedoch die Steuerfläche 20.1 zu dem Steuerabschnitt 17.1 noch beabstandet ist oder gerade gegenüber diesem anliegt, so dass durch den Stößel 19 kein Anheben des Gasventilkörpers 17 und damit keine Öffnung des ersten Gasventils 16 erfolgt. Der axiale Abstand zwischen der Steuerfläche 20.1 und dem Flächenabschnitt 20.2 des Adapters 20 entlang der vertikalen Füllelementachse FA ist vorzugsweise gleich oder größer dem Teilhub H1.

Für den Fall, dass der Stößel 19 mittels der unteren Kolben-Zylinder-Anordnung 18a in eine untere Position vorgeschoben ist, d.h. mit einer maximalen Teillänge in den Füllgutbehälter 1 hineinreicht, liegt der Flächenabschnitt 20.2 des Adapters 2 gegenüber der an der Öffnung 24 vorgesehenen Dichtung an, so dass das zweite Gasventil 23 geschlossen ist. Der Gasventilkörper 17 ist dabei vollständig in den ersten Gaskanal 14 eingeschoben, so dass auch das erste Gasventil 16 geschlossen ist, d.h. der zweite Gaskanal 21 fluiddicht mit dem ersten Gaskanal 14 verbunden ist.

Bei Positionierung der Kolbenstange der oberen Kolben-Zylinder-Anordnung 18b in der unteren Stellung wird der Stößel 19 bei Betätigung der unteren Kolben-Zylinder-Anordnung 18a und damit der Adapter 20 um den Teilhub H1 angehoben. Dabei hebt sich der Flächenabschnitt 20.2 des Adapters 20 von der an der Öffnung 24 vorgesehenen Dichtung ab und das zweite Gasventil 23 wird geöffnet. Durch die Anordnung der Öffnung 24 im Gasraum 1.2 des Füllgutbehälters 1 kann das dort befindliche Gas über die Öffnung 24, den zweiten Gaskanal 21, den ersten Gaskanal 14 sowie das Gasrohr 15 in den Kopfbereich des am Füllelement 4 angeordneten Behälters 2 eindringen.

Vorzugsweise weist der zweite Gaskanal 21 einen reduzierten Kanalquerschnitt im Vergleich zum ersten Gaskanal 14 auf. Dadurch wird eine gedrosselte Zuführung des Gases aus dem Gasraum 1.2 in den Behälter 2 erreicht. Des Weiteren kann im Bereich der Öffnung 24 zusätzlich eine Drossel vorgesehen sein, die ebenfalls eine Drosselung der Gaszuführung aus dem Gasraum 1.2 in den Behälter 2 bewirkt.

Nach einer Positionierung der Kolbenstange der oberen Kolben-Zylinder-Anordnung 18b in der oberen Position kann der Stößel 19 durch die untere Kolben-Zylinder-Anordnung 18a um den Hub, der der Summe der Teilhübe H1 und H2 entspricht, angehoben werden, wobei bei Vollzug dieses Hubs der Gasventilkörper 17 durch das Hintergreifen des Steuerabschnitts 17.1 durch die Steuerfläche 20.1 zumindest teilweise aus dem ersten Gaskanal 14 nach oben herausgezogen und damit das erste Gasventil 16 geöffnet wird.

Weiterhin ist eine zwischen dem oberen Ende des Ventilstößels 13 und einem rohrförmig und beabstandet um den Ventilstößel 13 verlaufenden, einen Füllguteinlauf bildenden Element 27 wirkende Öffnungsfeder 24 vorgesehen, die innerhalb des Füllgutkessels 1 aufgenommen ist und als Druckfeder ausgebildet in der nachfolgend beschriebenen Weise ein Öffnen des Flüssigkeitsventil 11 bewirkt.

Die Figur 1 zeigt das Füllelement 4 und das Betätigungselement 18 in einem ersten Betriebszustand, d.h. in einem Zustand, in dem sowohl das Flüssigkeitsventil 11 als auch die Gasventile 16 und 23 geschlossen sind. Der Behälter 2 wird mittels des Behälterträgers 5 von unten her an die Ringdichtung im Bereich der Zentriertulpe 6 angedrückt, so dass sich der Behälter 2 in Dichtlage am Füllelement 4 befindet.

Anschließend erfolgt durch Öffnen eines Steuerventils 28 eine Verbindung zwischen einer Vakuumquelle 30 mit dem Behälterinnenraum über den im Füllelementgehäuse 7 vorgesehenen Kanal 29. Die Vakuumquelle 30 bzw. das Steuerventil 28 sind hierbei vorzugsweise derart angesteuert, dass sich im Innenraum des Behälters 2 ein Druck von 0,05 - 0,25bar einstellt. Beispielsweise wird der Behälter 2 auf ein 95%iges Vakuum evakuiert.

Darauf folgend wird, wie in Figur 2 und insbesondere in Figur 3 gezeigt, das zweite Gasventil 23 in der zuvor beschriebenen Weise geöffnet, d.h. durch Anheben des Stößels 19 durch das Betätigungselement 18 um den Teilhub H1, so dass der Flächenabschnitt 20.2 von der Dichtung im Bereich der Öffnung 24 abgehoben ist. Dadurch wird zwischen dem Gasraum 1.2 und dem Behälterinnenraum ein durchgehender Gaskanal freigegeben, und zwar über die Öffnung 24, den zweiten Gaskanal 21, den fluiddicht mit dem zweiten Gaskanal 21 verbundenen ersten Gaskanal 14 und dem Gasrohr 15. Durch das Einbringen des im Gasraum 1.2 enthaltenen Inertgases, vorzugsweise CO2, in den Behälterinnenraum wird eine Spülung des Behälters 2 bewirkt. Dabei bleibt der Behälterinnenraum über den Kanal 29 mit der Vakuumquelle 30 verbunden, so dass die durch das eintretende Spülgas verdrängte Luft abgesaugt wird. Dadurch ergibt sich eine besonders intensive bzw. effektive Spülung des Innenraums des Behälters 2.

Da sich das Gasrohr 15 weit in den Innenraum des Behälters 2 nach unten erstreckt, gelangt das aus dem Gasrohr 15 austretende Spülgas u.a. auch bis an den Boden des Behälters 2. Mithilfe der Querschnittsbemessung des zweiten Gaskanal 21 im Gasventilkörper 17 und/oder mithilfe der im Bereich der Öffnung 24 angeordneten Drossel sind der Spülgasstrom bzw. der Volumenstrom des Spülgases soweit gedrosselt, dass der Unterdruck, der sich beim dem Vakuumieren vor Einbringen des Spülgases eingestellt hat, durch den Spülvorgang nur leicht ansteigt, beispielsweise um etwa 0,05 bar - 0,2 bar. Dadurch ergibt sich während des Spülvorgangs ein Innendruck oder Spüldruck in dem Behälter 2, der immer noch erheblich unter dem Umgebungsdruck liegt, beispielsweise etwa 0,15 bar bis 0,45 bar beträgt. Zur Intensivierung der Spülung kann die Zuführung des Spülgases zeitgesteuert und ohne Unterbrechungen erfolgen. Alternativ kann die Zuführung des Spülgases aber auch intervallmäßig, also in mehreren Teilschritten erfolgen.

Wie in Figur 4 gezeigt, kann nach Beendigung des Spülvorgangs durch Schließen des zweiten Gasventils 23, d.h. durch ein Vorschieben des Stößels 19 in eine untere Position, der Behälterinnenraum weiterhin mit der Vakuumquelle 30 über den Kanal 29 und das Steuerventil 28 verbunden bleiben, so dass der Behälter 2 vorzugsweise auf den ursprünglichen Unterdruck vor Beginn des Spülvorgangs vakuumiert wird. Dadurch wird die Effizienz des Spülvorgangs weiterhin gesteigert.

Um ein möglichst schnelles Vorspannen des anschließend zu befüllenden Behälters 2 auf den Fülldruck zu erreichen, wird, wie in Figur 5 gezeigt, die Kolbenstange der oberen Kolben-Zylinder-Anordnung 18b in eine obere Position verfahren, so dass die Kolbenstange der unteren Kolben-Zylinder-Anordnung 18b den maximalen Hubweg, der gleich der Teilsumme der Teilhübe H1+H2 ist, vollziehen kann und dabei das 1. Gasventil 16 geöffnet wird, das einen erheblich größeren Volumenstrom aus dem Gasraum 1.2 in den Behälterinnenraum freigibt.

Die Federkraft der als Druckfeder ausgebildeten Öffnungsfeder 25 ist derart bemessen, dass die Federkraft geringfügig größer ist als die auf den Ventilkörper 12 bzw. den Ventilstößel 13 wirkende Schwerkraft bzw. die auf den Ventilkörper 12 einwirkende Flüssigkeitssäule des im Füllgutbehälter 1 enthaltenen Füllguts (unter Vernachlässigung von Reibungseffekten). Dadurch wird bei Druckgleichheit zwischen dem Druck im Behälterinnenraum und dem im Füllgutbehälter 1 vorherrschenden Druck durch die Öffnungsfeder 25 der Ventilkörper 12 von seinem Ventilsitz im Füllelementgehäuse 7 abgehoben, so dass das im Füllgutbehälter 1 enthaltene Füllgut über den Flüssigkeitskanal und die Füllgutabgabeöffnung 10 in den Behälterinnenraum einlaufen kann. Das zum Vorspannen des Behälters 2 verwendete in Inertgas kann dabei über das Gasrohr 15, den ersten Gaskanal 14 sowie das geöffnete erste Gasventil 16 in den Gasraum 1.2 des Füllgutbehälters 1 zurückströmen.

Der Ventilkörper 12 weist vorzugsweise in dem Bereich unmittelbar über dem Ventilkegel eine Gassperre 12.1 auf, mittels der nach dem Eintauchen des Gasrohres 15 in den im Behälter 2 befindlichen Füllgutspiegel eine automatische Beendigung des Füllvorgangs bewirkt wird. Die Gassperre 12.1 bewirkt dabei, dass ein Aufsteigen des Gases aus dem Kopfraum des Behälters 2 über den Ventilkörper 12 hinweg in den Flüssigkeitsraum 1.1 des Füllgutbehälters 1 verhindert wird.

Das Verschließen des Flüssigkeitsventils 11 des Füllelements 4 erfolgt aktiv durch Einwirken des Betätigungselements 18 auf den Ventilstößel 13. Das Einwirken des Betätigungselements 18 auf den Ventilstößel 13 erfolgt dabei mittels des Adapters 20 und zwar mit einer an dem hakenförmigen Abschnitt 20a des Adapters 20 vorgesehenen Steuerfläche 20.3, die beispielsweise parallel zur Steuerfläche 20.1 verläuft und dieser gegenüberliegt. Die Steuerfläche 20.3 wirkt dabei mit einem flanschartigen oberseitigen Abschnitt des Ventilstößels 13 zusammen. Beim Rückbewegen der Kolbenstange der unteren Kolben-Zylinder-Anordnung 18a in die untere Ausgangsstellung und damit dem Rückstellen des Stößels 19 kommt die Steuerfläche 20.3 gegenüber dem flanschartigen Abschnitt des Ventilstößels 13 zur Anlage und bewirkt damit ein Einschieben des Ventilkörpers 12 entgegen der Federkraft der Öffnungsfeder 25, so dass der Ventilkörper 12 fluiddicht gegenüber dem Füllelementgehäuses 7 anliegt. Beim Rückstellen des Stößels 19 wird zudem sowohl das erste als auch das zweite Gasventil 16, 23 wieder geschlossen, so dass die Gaskanäle 14, 21 von dem Gasraum 1.2 getrennt sind.

Nach dem Schließen des Flüssigkeitsventils 11 und der Gasventile 16, 23 erfolgt, wie in Figur 9 gezeigt, ein Entlasten des Behälterinnenraums auf Umgebungsdruck, und zwar beispielsweise durch Verbindung des Behälterinnenraums über den Kanal 29 und das Steuerventil 31 mit der Umgebungsluft. Das Entlasten kann hierbei vorzugsweise stufenweise über mehrere Entspannungsschritte und/oder unter Verwendung einer Drossel in dem Kanal 29 erfolgen.

Nach erfolgter Entlastung kann der Behälter 2 aus der Dichtlage des Füllelements 4 beispielsweise durch Absenken des Behälterträgers 5 abgezogen werden.

Figur 10 zeigt eine erste alternative Ausführungsform eines nicht erfindungsgemäßen Füllsystems. Der grundsätzliche Aufbau des Füllsystems ist dabei identisch zu dem zuvor beschriebenen Aufbau des Füllsystems, so dass nachfolgendend lediglich die Unterschiede der alternativen Ausführungsform zu der zuvor beschriebenen Ausführungsform erläutert werden.

Das Füllsystem weist einen weiteren Gasraum 26 auf, indem vorzugsweise ein im Vergleich zu dem im Gasraum 1.2 enthaltenen Gas unterschiedliches Gas, beispielsweise Stickstoff (N₂), ein dampfförmiges Medium o.ä. enthalten ist. Alternativ kann im Gasraum 26 ebenfalls CO₂ enthalten sein. Der Gasraum 26 ist über ein Steuerventil 32 und über eine vorzugsweise flexible Leitung 33 mit der Kolbenstange des Betätigungselements 18 verbunden, in der ein axial verlaufender dritter Gaskanal 34 eingebracht ist, d.h. der dritte Gaskanal 34 durchzieht die Kolbenstange in Längsrichtung, vorzugsweise entlang der Füllelementachse FA. Der dritte Gaskanal 34 ist an seinem unteren Ende über die Öffnung 24 mit dem zweiten Gaskanal 21 verbunden, und zwar bei geschlossenem zweiten Gasventil 23, bei dem der Flächenabschnitt 20.2 des Adapters 20 gegenüber der Öffnung 24 anliegt. In dieser Stellung des Adapters 20 ist ebenfalls das erste Gasventil 16 geschlossen, so dass ein durchgehender Gaskanal von dem weiteren Gasraum 26 über die Leitung 33, den dritten Gaskanal 34, den zweiten Gaskanal 21, den ersten Gaskanal 14 und das Gasrohr 15 in den Behälterinnenraum besteht.

Der wesentliche Vorteil dieser alternativen Ausführungsform besteht darin, dass in dem weiteren Gasraum 26 einen im Vergleich zu CO2 günstigeres Prozessgas bzw. Inertgas bevorratet werden kann, das insbesondere zum Vorspannen des Behälters 2 verwendet wird. Das Betätigungselement 18 kann hierbei insbesondere zur Bewirkung eines lediglich einstufigen Hubs ausgebildet sein, wobei der Hub derart bemessen ist, dass durch das Betätigungselement 18 lediglich eine Öffnung des zweiten Gasventils 23 bewirkt wird, so dass beim Anheben des Stößels 19 und der damit verbundenen Öffnung des zweiten Gasventils 23 das im Gasraum 1.2 enthaltene Gas, wie zuvor beschrieben, bei geschlossenem Steuerventil 32 gedrosselt dem Behälterinnenraum zum Spülen zugeführt wird, beim Vorspannen des Behälters 2 jedoch bei geschlossenem ersten bzw. zweiten Gasventil 16, 23 durch Öffnen des Steuerventils 32 das im weiteren Gasraum 26 enthaltene Prozessgas dem Behälterinnenraum zugeführt wird. Dadurch kann eine kostengünstigere Befüllung der Behälter 2 erreicht werden.

Das erfindungsgemäße Füllsystem kann zudem eine Trinox-Funktionalität aufweisen, wobei über einen mit dem Kanal 29 gekoppelten Trinox-Kanal 35 aus einem Trinox-Gasraum 36 dem Kopfraum des Behälters 2 ein Trinox-Gas zugeführt wird, um damit eine Füllhöheneinstellung innerhalb des Behälters 2 zu erreichen, und zwar derart, dass der Füllgutspiegel innerhalb des Behälters 2 der Unterkante des Gasrohres 15 entspricht. Durch die Zuführung des Trinox-Gases wird das Füllgut, das sich oberhalb der Unterkante des Gasrohres 15 befindet, über das Gasrohr 15, den ersten Gaskanal 14, den zweiten Gaskanal 21 sowie den dritten Gaskanal 34 und die Leitung 33 in Richtung des Verbindungskanals 37 gefördert, der die Leitung 33 über ein Steuerventil gesteuert mit dem Innenraum des Füllgutbehälters 1 verbindet. Dadurch kann das den Behälter 2 überfüllende Füllgut über diesen Weg dem Füllgutbehälter 1 zugeführt werden.

Figur 11 zeigt eine zweite alternative Ausführungsform eines nicht erfindungsgemäßen Füllsystems ähnlich der Ausführungsform gemäß Figur 10.

Der wesentliche Unterschied zu der Ausführungsform gemäß Figur 10 besteht zum einen darin, dass im Bereich des zweiten Gaskanals 21 des Gasventilkörpers 17 keine Drossel zur Reduzierung des Gasdurchflusses durch den hohlnadelförmigen Gasventilkörper 17 vorgesehen ist sondern die Drossel nach außen verlegt ist, und zwar im Bereich der Leitung 33, die den dritten Gaskanal 34 mit dem weiteren Gasraum 26 verbindet. Des Weiteren weist die Leitung 33 zwischen dem dritten Gaskanal 34 und dem weiteren Gasraum 26 zumindest eine Verzweigungsstelle 38 auf, mittels der der in der Leitung 33 ausgebildete Kanal in zwei oder mehrere zueinander parallel verlaufende Kanäle 39, 40 verzweigt, wobei sämtliche dieser parallel verlaufenden Kanäle 39, 40 in den weiteren Gasraum 26 münden. In jedem dieser zueinander parallel verlaufenden Kanäle 39, 40 ist jeweils ein Steuerventil 32a, 32b vorgesehen, mittels denen die einzelnen Kanäle 39, 40 jeweils unabhängig voneinander öffenbar bzw. verschließbar sind, um eine Verbindung zwischen dem dritten Gaskanal 34 und dem weiteren Gasraum 26 herstellen zu können. In den zueinander parallel verlaufenden Kanäle 39, 40 sind jeweils Drosseln 41, 42 vorgesehen, mittels denen der Volumenstrom durch die jeweiligen Kanäle 39, 40 begrenzt wird. Vorzugsweise sind die Drosseln 41, 42 der Kanäle 39, 40 unterschiedlich dimensioniert, so dass in den Kanälen 39, 40 ein unterschiedlich großer Volumenstrom bewirkt werden kann. Beispielsweise weist die Drossel 39 eine kleinere Bohrung auf als die Drossel 40, so dass die Drossel 39 einen geringeren Volumenstrom zulässt als die Drossel 40 (jeweils bei einem konstanten Druck innerhalb des weiteren Gasraums 26). Dadurch kann abhängig von der Art des Spülverfahrens der Volumenstrom durch den dritten Gaskanal 34 bzw. die Leitung 33 durch die Auswahl des geöffneten Kanals 39 bzw. 40 verändert werden. Dies ist insbesondere dann von erheblichem Vorteil, wenn an dem Füllelement sowohl eine Füllung der Behälter mit Vakuumunterstützung (z.B. Glasflaschen) bzw. ohne Vakuumunterstützung (z.B. PET-Flaschen) erfolgen kann, da abhängig von dem in dem zu befüllenden Behälter vorherrschenden Spüldruck der Volumenstrom in den weiteren Gasraum 26 verändert werden kann.

Die Erfindung wurde voranstehend an mehreren Ausführungsbeispielen beschrieben. Es versteht sich, dass zahlreiche Änderungen sowie Abwandlungen möglich sind.

### Bezugszeichenliste

- 1: Füllgutbehälter oder Ringkessel
- 1.1: Flüssigkeitsraum
- 1.2: Gasraum
- 2: Behälter
- 3: Füllposition
- 4: Füllelement
- 5: Behälterträger
- 6: Zentriertulpe
- 7: Füllelementgehäuse
- 9: Öffnung
- 10: Füllgutabgabeöffnung
- 11: Flüssigkeitsventil
- 12: Ventilkörper
- 12.1: Gassperre
- 13: Ventilstößel
- 13.1: oberer, flanschartiger Abschnitt des Stößels 13
- 14: erster Gaskanal
- 15: Gasrohr
- 16: erstes Gasventil
- 17: Gasventilkörper
- 17.1: Steuerabschnitt
- 18: Betätigungselement
- 18a, 18b: Kolben-Zylinder-Anordnung
- 18.1, 18.2: Kolben
- 19: Stößel
- 20: Adapter
- 20a: hakenförmiger Abschnitt
- 20.1, 20.3: Steuerfläche
- 20.2: Flächenabschnitt
- 21: zweiter Gaskanal
- 22: Drossel
- 23: zweites Gasventil
- 24: Öffnung
- 25: Öffnungsfeder
- 26: weiterer Gasraum
- 27: Element
- 28: Steuerventil
- 29: Kanal
- 30: Vakuumquelle
- 31: Steuerventil
- 32, 32a, 32b: Steuerventil
- 33: Leitung
- 34: dritter Gaskanal
- 35: Trinox-Kanal
- 36: Trinox-Gasraum
- 37: Verbindungskanal
- 38: Verzweigungsstelle
- 39: Kanal
- 40: Kanal
- 41: Drossel
- 42: Drossel

- FA: vertikale Füllelementachse
- H1, H2: Teilhub

## Patentansprüche

1. Füllsystem zum Füllen von Flaschen oder dergleichen Behältern (2) mit einem flüssigen Füllgut, mit einem Füllgutkessel (1), in welchem während des Füllens ein unterer, vom Füllgut eingenommener Flüssigkeitsraum (1.1) und darüber ein Gasraum (1.2) gebildet sind, mit wenigstens einem unterhalb des Füllgutkessels (1) angeordneten Füllelement (4) mit Füllelementgehäuse (7), in welchem ein mit dem Flüssigkeitsraum (1.1) in Verbindung stehender Flüssigkeitskanal ausgebildet ist, der an einer dem Füllgutkessel (1) abgewandten Unterseite des Füllelementgehäuses (7) eine Füllgutabgabeöffnung (10) bildet, mit einem im Flüssigkeitskanal angeordneten Flüssigkeitsventil (11) mit Ventilkörper (12), der an einem achsgleich mit einer Füllelementachse (FA) angeordneten Ventilstößel (13) vorgesehen und zum Öffnen und Schließen des Flüssigkeitsventils sowie für eine gesteuerte Abgabe des Füllgutes in den am Füllelement (4) angeordneten Behälter (2) axial bewegbar ist, mit einem im Ventilstößel (13) ausgebildeten ersten Gaskanal (14), der an einem oberen offenen Ende im Gasraum (1.2) des Füllgutkessels (1) angeordnet ist und dessen unteres Ende von einem am Ventilstößel (13) vorgesehenen Gasrohr (15) gebildet ist, das in einem Kopfraum des am Füllelement (4) angeordneten Behälters (2) hineinreicht, mit einem im ersten Gaskanal (14) vorgesehenen ersten Gasventil (16) mit einem Gasventilkörper (17), der mit einem im ersten Gaskanal (14) ausgebildeten Ventilsitz zusammenwirkt sowie mit zumindest einem Betätigungselement (1 B) zum Öffnen und Schließen des ersten Gasventils (16) im ersten Gaskanal (14) bewegbar ist, wobei im Gasventilkörper (17) ein zweiter Gaskanal (21) ausgebildet ist, der zumindest zeitweise mit dem ersten Gaskanal (14) fluiddicht verbindbar ausgebildet ist, und wobei der Gasventilkörper (17) an seinem der Ventilfläche entfernten Ende eine Ventilöffnung (24) aufweist, die ein zweites Gasventil (23) bildet und über die im geöffneten Zustand ein Gasfluss durch den ersten und zweiten Gaskanal (14, 21) in den am Füllelement (4) angeordneten Behälter (2) ermöglicht wird, **dadurch gekennzeichnet, dass**
das Betätigungselement (18) durch zwei achsgleich miteinander und vorzugsweise auch achsgleich mit der Füllelementachse (FA) angeordnete Hubelementen (18.1, 18.2) gebildet ist, von denen ein erstes Hubelement (18.1) über einen Stößel (19) und einen Adapter (20) auf den Gasventilkörper (17) einwirkt und von denen ein zweites Hubelement (18.2) einen Anschlag für die Hubbewegung des ersten Hubelementes (18.1) in der Weise bildet, dass in einem ersten Zustand des zweiten Hubelementes (18.2) der Hub des ersten Hubelementes (18.1) auf einen ersten Teilhub (H1) begrenzt ist und in einem zweiten Zustand des zweiten Hubelementes (18.2) das zweite Hubelement (18.2) um einen zweiten Teilhub (H2) angehoben ist, so dass der Hubweg des ersten Hubelementes (18.1) auf die Summe aus den beiden Teilhüben (H1, H2) vergrößert ist.

2. Füllsystem nach Anspruch 1, **dadurch gekennzeichnet, dass** der Adapter (20) im abgesenkten, unteren Zustand des ersten Hubelements (18.1) eine Abdichtung der Öffnung (24) und damit ein Verschließen des zweiten Gasventils (23) bewirkt.

3. Füllsystem nach Anspruch 1 oder 2, **dadurch gekennzeichnet, dass** im um den ersten Teilhub (H1) angehobenen Zustand des Hubelements (18.1) der Adapter (20) von der Öffnung (24) abgehoben ist und damit das zweite Gasventil (23) geöffnet ist.

4. Füllsystem nach einem der Ansprüche 1 bis 3, **dadurch gekennzeichnet, dass** der Adapter (20) eine erste Steuerfläche (20.1) aufweist, die während des ersten Teilhubs (H1) nicht gegenüber dem Gasventilkörper (17) zur Anlage kommt, und gegen die der Gasventilkörper (17) während des zweiten Teilhubs (H2) des Hubelements (18.1) teilweise anliegt, um den Gasventükörper (17) aus der Dichtlage der im ersten Gaskanal (16) ausgebildeten Ventilfläche abzuheben.

5. Füllsystem nach einem der Ansprüche 1 bis 4, **dadurch gekennzeichnet, dass** der Adapter (20) eine zweite Steuerfläche (20.2) aufweist, die mit dem Ventilstößel (13) zum Schließen des Flüssigkeitsventils (11) zusammenwirkt.

6. Füllsystem nach einem der vorhergehenden Ansprüche, **dadurch gekennzeichnet, dass** der Gasventilkörpers (17) als Hohlnadel ausgebildet ist.

7. Füllsystem nach einem der vorhergehenden Ansprüche, **dadurch gekennzeichnet, dass** zweite Gaskanal (21) einen im Vergleich zum ersten Gaskanal (14) reduzierten Querschnitt aufweist.

8. Füllsystem nach einem der vorhergehenden Ansprüche, **dadurch gekennzeichnet, dass** im zweiten Gaskanal (21) eine Drossel (22) zur Reduzierung des Gasdurchflusses durch den zweiten Gaskanal (21) vorgesehen ist.

9. Füllsystem nach einem der vorhergehenden Ansprüche, **dadurch gekennzeichnet, dass** das Betätigungselement (18) für ein Öffnen und Schließen der Ventilöffnung (24) in einem ersten Teilhub (H1) ausgebildet ist.

10. Füllsystem nach einem der vorhergehenden Ansprüche, **dadurch gekennzeichnet, dass** der Gasventilkörper (17) zum Öffnen und Schließen des ersten Gasventils (16) in der Füllelementachse (FA) bewegbar ist und mit einer im ersten Gaskanal (14) ausgebildeten Ventilfläche zusammenwirkt.

11. Füllsystem nach Anspruch 10, **dadurch gekennzeichnet, dass** die Bewegung des Gasventilkörpers (17) mittels des Betätigungselements (18) erfolgt, und zwar über den ersten Teilhub (H1) und über einen zweiten Teilhub (H2), wobei die Hubwege der ersten und zweiten Teilhübe (H1, H2) achsgleich verlaufen.

12. Füllsystem nach einem der vorhergehenden Ansprüche, **dadurch gekennzeichnet, dass** das erste Gasventil (17) zur Bewirkung eines größeren Gasdurchflusses pro Zeiteinheit als das zweite Gasventil (23) ausgebildet ist.

13. Füllsystem nach einem der vorhergehenden Ansprüche, **dadurch gekennzeichnet, dass** der Gasventilkörper (17) des ersten Gasventils (16) mit einer Teillänge im ersten Gaskanal (14) aufgenommen und mit einem oberen Ende aus dem ersten Gaskanal (14) vorsteht und mit diesem Ende mit dem Betätigungselement (18) zusammenwirkt.

14. Füllsystems nach Anspruch 13, **dadurch gekennzeichnet, dass** die das zweite Gasventil (23) bildende Ventilöffnung (24) des Gasventilkörpers (17) auf einer über den ersten Gaskanal (14) vorstehenden Teillänge vorgesehen ist, insbesondere an der oberen Stirnseite des Gasventilkörpers (17).

15. Füllsystem nach einem der vorhergehenden Ansprüche, **gekennzeichnet durch** eine das Flüssigkeitsventil (11) in seinen Öffnungszustand vorspannende Öffnungsfeder (25).

16. Füllsystem nach einem der vorhergehenden Ansprüche, **dadurch gekennzeichnet, dass** der zweite Gaskanal (21) zumindest zeitweise mit einem vom Gasraum (1.2) des Füllgutkessels (1) unabhängigen, weiteren Gasraum (26) verbunden ist.

17. Füllsystem nach Anspruch 16, **dadurch gekennzeichnet, dass** der zweite Gaskanal (21) zum Spülen des zu befüllenden Behälters (2) mit dem Gasraum (1.2) und zum Vorspannen des Behälters (2) mit dem weiteren Gasraum (26) verbindbar ausgebildet ist.

18. Verfahren zum Behandeln von Behältern (2) mit einem Prozessgas vor ihrem Füllen unter Verwendung eines Füllsystems nach einem der vorhergehenden Ansprüche mit einem Füllelement (4), an dem der jeweilige Behälter (2) während der Behandlung in Dichtlage angeordnet ist und über das ein Prozessgas in den Behälter (2) eingeleitet und ein Prozessgas sowie ein von diesem verdrängtes gas- und/oder dampfförmiges Medium, beispielsweise Luft aus dem Behälter (2) abgeführt wird, wobei das Füllelement (4) den ersten Gaskanal (14) aufweist, der an einem oberen Ende in den Gasraum (1.2) des Füllgutkessels (1) und an einem unteren Ende in den Kopfraum des am Füllelement angeordneten Behälters (2) mündet, wobei im ersten Gaskanal (14) das erste Gasventil (16) mit einem zum Öffnen und Schließen des ersten Gasventils (16) bewegbaren Gasventilkörper (17) vorgesehen ist, in dem ein zweiter Gaskanal (21) ausgebildet ist, der zumindest zeitweise mit dem ersten Gaskanal (14) fluiddicht verbunden ist, und wobei durch Öffnen des ersten Gasventils (16) ein Vorspannen des Behälters (2) mit einem ersten Prozessgas aus einem Gasraum (1.2) eines Füllgutkessels (1) erfolgt, wobei vor dem Vorspannen mit dem ersten Prozessgas der Behälter (2) mit dem Vakuum einer Vakuumquelle (30) beaufschlagt wird und dann über den zweiten Gaskanal (21) mit dem zweiten Gasventil (23) eine Einleitung eines zweiten Prozessgases zur Spülung des Behälters (2) durch Öffnen des zweiten Gasventils (23) erfolgt, wobei der Behälter (2) während der Spülung weiterhin mit der Vakuumquelle (30) verbunden ist, und wobei der Volumenstrom des ersten Prozessgases durch das erste Gasventil (16) beim Vorspannen des Behälters (2) größer ist als der Volumenstrom des zweiten Prozessgases durch das zweite Gasventil (23) beim Spülen des Behälters (2).

19. Verfahren nach Anspruch 18, **dadurch gekennzeichnet, dass** das erste Prozessgas gleich oder unterschiedlich zum zweiten Prozessgas ist.

20. Verfahren nach Anspruch 19, **dadurch gekennzeichnet, dass** der Volumenstrom des in den Behälter (2) beim Spülen eingeleiteten zweiten Prozessgases sowie der Unterdruck der Vakuumquelle (30) derart eingestellt sind, dass sich bei dem den Behälterinnenraum durchströmendem zweiten Prozessgas im Behälter (2) ein Spüldruck einstellt, der gleich dem Umgebungsdruck ist oder geringfügig über oder unter dem Umgebungsdruck liegt.

21. Verfahren nach einem der Ansprüche 18 - 20, **dadurch gekennzeichnet, dass** der Druck und/oder Volumenstrom des zweiten Prozessgases sowie der Druck der Vakuumquelle (30) so eingestellt sind, dass sich ein Spüldruck zwischen 0,1 bar und 0,45bar ergibt.

22. Verfahren nach einem der Ansprüche 1 - 21, **dadurch gekennzeichnet, dass** in einem ersten Verfahrensschritt der Behälter (2) auf einen Druck im Bereich zwischen 0,05 bar und 0,2 bar evakuiert wird, und dass in einem zweiten, zeitlich folgenden Verfahrensschritt das Einleiten oder Einblasen des zweiten Prozessgases in den Behälter (2) erfolgt und zwar vorzugsweise derart, dass der Druck im Behälter (2) durch das Einleiten oder Einblasen des zweiten Prozessgases nicht oder nur geringfügig, beispielsweise um 0,05bar - 0,2 bar ansteigt.

23. Verfahren nach einem der Ansprüche 18 - 22, **dadurch gekennzeichnet, dass** das Einleiten des zweiten Prozessgases zur Spülung des Behälters (2) über eine im zweiten Gaskanal (21) vorgesehene Drossel erfolgt.

24. Verfahren nach Anspruch 23, **dadurch gekennzeichnet, dass** die Drossel eine Bohrung mit einem Durchmesser von 0,3 - 1 mm bei einer Länge der Drossel in Flussrichtung des Gases von 0,5 mm aufweist.

25. Verfahren nach einem der Ansprüche 18 - 24, **dadurch gekennzeichnet, dass** das Öffnen bzw. Schließen des zweiten Gasventils (23) durch einen ersten Teilhub (H1) eines mit dem Gasventilkörper (17) zusammenwirkenden Betätigungselements (18) erfolgt.

26. Verfahren nach einem der Ansprüche 18 - 25, **dadurch gekennzeichnet, dass** das Öffnen bzw. Schließen des ersten Gasventils (16) durch Anheben bzw. Absenken des Gasventilkörpers (17) durch das Betätigungselement (18) erfolgt.

## Claims

1. Filling system for filling bottles or similar containers (2) with a liquid product, comprising a product vessel (1) in which, during the filling process, a lower liquid space (1.1) which is taken up by product, and a gas space (1.2) above said liquid space are formed, having at least one filling element (4) which is arranged below the product vessel (1) and which has a filling element housing (7) in which there is formed a liquid duct which is connected to the liquid space (1.1), and which forms a liquid dispensing opening (10) at an underside, facing away from the product vessel (1), of the filling element housing (7), having a liquid valve (11) which is arranged in the liquid duct and which has a valve body (12), which valve body is provided on a valve plunger (13) arranged coaxially with a filling element axis (FA) and which valve body, for the purposes of opening and closing the liquid valve and controlled release of the product can be moved axially into the container (2) arranged at the filling element (4), having a first gas duct (14) which is formed in the valve plunger (13), said gas duct being arranged at an upper open end in the gas space (1.2) of the filling product vessel (1) and of which the lower end is formed from a gas tube (15), provided at the valve plunger (13), which extends into a head space of the container (2) arranged at the filling element (4), with a first gas valve (16), provided in the first gas duct (14), with a gas valve body (17) which interacts with a valve seat formed in the first gas duct (14), as well as at least one actuation element (18), and for opening and closing the first gas valve (16) is movable in the first gas duct (14), wherein a second gas duct (21) is formed in the gas valve body (17), which is configured such that at least from time to time it can be connected fluid-tight with the first gas duct (14) and wherein the gas valve body (17) comprises at its end remote from the valve surface a valve opening (24), which forms a second gas valve (23), and via which, in the opened state, a gas flow is enabled through the first and second gas duct (14, 21) into the container (2) arranged at the filling element (4), **characterised in that** the actuation element (18) is formed by two lifting elements (18.1, 18.2) arranged coaxially with one another and preferably also coaxially with a filling element axis (FA), of which a first lifting element (18.1) takes effect by means of a plunger (19) and an adapter (20) on the gas valve body (17), and of which a second lifting element (18.2) forms a stop for the lifting movement of the first lifting element (18.1), that in a first state of the second lifting element (18.2) the lift of the first lifting element (18.1) is limited to a first part lift (H1), and, in a second state of the second lifting element (18.2), the second lifting element (18.2) is lifted by a second part lift (H2), such that the lifting path of the first lifting element (18.1) is increased to the sum of both the part lifts (H1, H2).

2. Filling system according to claim 1, **characterised in that** the adapter (20) in the lowered lower state of the first lifting element (18.1) has the effect of sealing the opening (24) and therefore closing the second gas valve (23).

3. Filling system according to claim 1 or 2, **characterised in** the state of the lifting element (18.1) in which it is raised by a part lift (H1), the adapter (20) is lifted from off the opening (24), and therefore the second gas valve (23) is opened.

4. Filling system according to any one of claims 1 to 3, **characterised in** the adapter (20) comprises a first control surface (20.1), which during the first part lift (H1) does not come in contact opposite the gas valve body (17), and against which the gas valve body (17) is partially in contact during the second part lift (H2) of the lifting element (18.1), in order to lift the gas valve body (17) out of the sealing position of the valve surface formed in the first gas duct (16).

5. Filling system according to any one of claims 1 to 4, **characterised in** the adapter (20) comprises a second control surface (20.2), which interacts with the valve plunger (13) for closing the liquid valve (11).

6. Filling system according to any one of the preceding claims, **characterised in** the gas valve body (17) is configured as a hollow needle.

7. Filling system according to any one of the preceding claims, **characterised in** the second gas duct (21) exhibits a reduced cross-section in comparison with the first gas duct (14).

8. Filling system according to any one of the preceding claims, **characterised in** a choke (22) is provided in the second gas duct (21) for reducing the gas flow through the second gas duct (21).

9. Filling system according to any one of the preceding claims, **characterised in** the actuation element (18) is configured for an opening and closing of the valve opening (24) in a first part lift (H1).

10. Filling system according to any one of the preceding claims, **characterised in** the gas valve body (17), for opening and closing the first gas valve (16), can be moved in the filling element axis (FA) and interacts with a valve surface formed in the first gas duct (14).

11. Filling system according to claim 10, **characterised in** the movement of the gas valve body (17) is effected by means of the actuation element (18), and specifically by means of the first part lift (H1) and by means of a second part lift (H2), wherein the lifting paths of the first and second part lifts (H1, H2) run coaxially.

12. Filling system according to any one of the preceding claims, **characterised in** the first gas valve (17) is configured such as to cause a greater gas flow per time unit than the second gas valve (23).

13. Filling system according to any one of the preceding claims, **characterised in** the gas valve body (17) of the first gas valve (16) is received with a part length in the first gas duct (14) and projects with an upper end out of the first gas duct (14) and interacts with this end with the actuation element (18).

14. Filling system according to claim 13, **characterised in that** the valve opening (24) of the gas valve body (17), forming the second gas valve (23), is provided on a part length projecting over the first gas duct (14), in particular at the upper face side of the gas valve body (17).

15. Filling system according to any one of the preceding claims, **characterised by** an opening spring (25), which pre-tensions the liquid valve (11) into its opening state.

16. Filling system according to any one of the preceding claims, **characterised in** the second gas duct (21) is connected at least from time to time to a further gas space (26) independent of the gas space (1.2) of the product vessel (1).

17. Filling system according to claim 16, **characterised in** the second gas duct (21), in order to flush the container (2) which is to be filled, is configured such as to be connected to the gas space (1.2), and for the pre-tensioning of the container (2) can be connected to the further gas space (26).

18. Method for the treatment of containers (2) with a process gas before its filling, making use of a filling system according to any one of the preceding claims with a filling element (4), at which the respective container (2) is arranged during the processing in the sealing position, and by means of which a process gas is introduced into the container (2), and a process gas and a gaseous and/or vaporous medium, displaced by the process gas, for example air, is conveyed out of the container (2), wherein the filling element (4) comprises a first gas duct (14), which opens at its upper end into the gas space (1.2) of the product container (1) and at a lower end into the head space of the container (2) arranged at the filling element, wherein provided in the first gas duct (14) is the first gas valve (16), with a movable gas valve body (17) for opening and closing the first gas valve (16), in which a second gas duct (21) is formed, which is connected fluid-tight at least from time to time with the first gas duct (14), and whereby, by the opening of the first gas valve (16), a pre-tensioning of the container (2) takes place with a first process gas from a first gas space (1.2) of a product container (1), wherein, before the pre-tensioning with the first process gas, the container (2) is subjected to the vacuum of a vacuum source (30) and then, via the second gas duct (21), with the second gas valve (23) an introduction of a second process gas takes place takes place to flush the container (2) by opening the second gas valve (23), wherein the container (2) continues to be connected to the vacuum source (30) during the flushing, and whereby the volume flow of the first process gas through the first gas valve (16) at the pre-tensioning of the container (2) is greater than the volume flow of the second process gas through the second gas valve (23) during the flushing of the container (2).

19. Method according to claim 18, **characterised in that** the first process gas is the same or different from the second process gas.

20. Method according to claim 19, **characterised in that** the volume flow of the second process gas introduced into the container (2) during the flushing, and the under-pressure of the vacuum source (30), are adjusted in such a way that, with the second process gas flowing through the interior of the container, a flushing pressure is adjusted in the container (2), which is equal to the ambient pressure or lies slightly over or under the ambient pressure.

21. Method according to any one of claims 18-20, **characterised in that** the pressure and/or volume flow of the process gas, and the pressure of the vacuum source (30) are adjusted in such a way that a flushing pressure of between 0.1 bar and 0.45 bar is produced.

22. Method according to any one of claims 18-21, **characterised in that**, in a first method step, the container (2) is evacuated to a pressure in the range between 0.05 bar and 0.2 bar, and that in a second method step, following the first in time, the introduction or blowing in of the second process gas into the container (2) takes place, and specifically preferably in such a way that the pressure in the container (2) does not rise due to the introduction or blowing in of the second process gas, or only slightly, for example by 0.05 bar - 0.2 bar.

23. Method according to any one of claims 18-22, **characterised in that** the introduction of the second process gas for flushing the container (2) takes place by way of a choke provided in the second duct (21).

24. Method according to claim 23, **characterised in that** the choke comprises a borehole with a diameter of 0.3 - 1 mm, with a length of the choke in the flow direction of the gas of 0.5 mm.

25. Method according to any one of claims 18-24, **characterised in that** the opening or closing of the second gas valve (23) takes place by a first part lift (H1) of an actuation element (18) interacting with the gas valve body (17).

26. Method according to any one of claims 18-25, **characterised in that** the opening or closing of the gas valve (16) takes place by the raising and lowering respectively of the gas valve body (17) by the actuation element (18).

## Revendications

1. Dispositif de remplissage pour le remplissage de bouteilles ou récipients similaires (2) avec un produit de remplissage liquide, avec une cuve de produit de remplissage (1), dans laquelle pendant le remplissage un espace de liquide (1.1) inférieur, occupé par le produit de remplissage et au-dessus de celui-ci un espace de gaz (1.2) sont formés, avec au moins un élément de remplissage (4) agencé sous la cuve de produit de remplissage (1) avec boîtier d'élément de remplissage (7), dans lequel un canal de liquide communiquant avec l'espace de liquide (1.1) est réalisé, qui forme au niveau d'une face inférieure du boîtier d'élément de remplissage (7) opposée à la cuve de produit de remplissage (1), une ouverture de distribution de produit de remplissage (10), avec une soupape de liquide (11) agencée dans le canal de liquide avec corps de soupape (12), qui est prévu au niveau d'un poussoir de soupape (13) agencé sur le même axe qu'un axe d'élément de remplissage (FA) et est axialement mobile pour l'ouverture et la fermeture de la soupape de liquide ainsi que pour une distribution commandée du produit de remplissage dans le récipient (2) agencé au niveau de l'élément de remplissage (4), avec un premier canal de gaz (14) réalisé dans le poussoir de soupape (13), qui est agencé au niveau d'une extrémité ouverte supérieure dans l'espace de gaz (1.2) de la cuve de produit de remplissage (1) et dont l'extrémité inférieure est formée par un tube de gaz (15) prévu au niveau du poussoir de soupape (13), qui pénètre dans l'espace supérieur du récipient (2) agencé au niveau de l'élément de remplissage (4), avec une première soupape de gaz (16) prévue dans le premier canal de gaz (14) avec un corps de soupape de gaz (17), qui coopère avec un siège de soupape réalisé dans le premier canal de gaz (14) et est mobile avec au moins un élément d'actionnement (18) pour l'ouverture et la fermeture de la première soupape de gaz (16) dans le premier canal de gaz (14), dans lequel un deuxième canal de gaz (21), qui est réalisé de manière à pouvoir être relié de manière étanche au liquide au moins temporairement au premier canal de gaz (14), est réalisé dans le corps de soupape de gaz (17), et
dans lequel le corps de soupape de gaz (17) présente à son extrémité éloignée de la surface de soupape, une ouverture de soupape (24), qui forme une deuxième soupape de gaz (23) et par le biais de laquelle un flux de gaz à travers le premier et deuxième canal de gaz (14, 21) dans le récipient (2) agencé au niveau de l'élément de remplissage (4) devient possible à l'état ouvert, **caractérisé en ce que**
l'élément d'àctionnement (18) est formé par deux éléments de levage (18.1, 18.2) agencés sur le même axe l'un que l'autre et de préférence aussi sur le même axe que l'axe d'élément de remplissage (FA), dont un premier élément de levage (18.1) agit sur le corps de soupape de gaz (17) par le biais d'un poussoir (19) et d'un adaptateur (20) et dont un deuxième élément de levage (18.2) forme une butée pour le mouvement de levage du premier élément de levage (18.1) de telle manière que dans un premier état du deuxième élément de levage (18.2), le levage du premier élément de levage (18.1) est limité à un premier levage partiel (H1) et dans un deuxième état du deuxième élément de levage (18.2), le deuxième élément de levage (18.2) est soulevé d'un deuxième levage partiel (H2), si bien que la course de levage du premier élément de levage (18.1) est augmentée à la somme des deux levages partiels (H1, H2).

2. Dispositif de remplissage selon la revendication 1, **caractérisé en ce que** l'adaptateur (20) entraîne à l'état inférieur, abaissé du premier élément de levage (18.1), une étanchéification de l'ouverture (24) et ainsi une fermeture de la deuxième soupape de gaz (23).

3. Dispositif de remplissage selon la revendication 1 ou 2, **caractérisé en ce qu'**à l'état soulevé d'un premier levage partiel (H1) de l'élément de levage (18.1), l'adaptateur (20) est soulevé de l'ouverture (24) et ainsi la deuxième soupape de gaz (23) est ouverte.

4. Dispositif de remplissage selon l'une quelconque des revendications 1 à 3, **caractérisé en ce que** l'adaptateur (20) présente une première surface de commande (20.1), qui ne vient pas en appui contre le corps de soupape de gaz (17) pendant le premier levage partiel (H1), et contre laquelle le corps de soupape de gaz (17) s'appuie en partie pendant le deuxième levage partiel (H2) de l'élément de levage (18.1), pour soulever le corps de soupape de gaz (17) de la position d'étanchéité de la surface de soupape formée dans le premier canal de gaz (16).

5. Dispositif de remplissage selon l'une quelconque des revendications 1 à 4, **caractérisé en ce que** l'adaptateur (20) présente une deuxième surface de commande (20.2), qui coopère avec le poussoir de soupape (13) pour la fermeture de la soupape de liquide (11).

6. Dispositif de remplissage selon l'une quelconque des revendications précédentes, **caractérisé en ce que** le corps de soupape de gaz (17) est réalisé sous forme d'aiguille creuse.

7. Dispositif de remplissage selon l'une quelconque des revendications précédentes, **caractérisé en ce que** le deuxième canal de gaz (21) présente une section transversale réduite par rapport au premier canal de gaz (14).

8. Dispositif de remplissage selon l'une quelconque des revendications précédentes, **caractérisé en ce qu'**un étrangleur (22) est prévu pour la réduction du débit de gaz passant par le deuxième canal de gaz (21) dans le deuxième canal de gaz (21).

9. Dispositif de remplissage selon l'une quelconque des revendications précédentes, **caractérisé en ce que** l'élément d'actionnement (18) est réalisé pour une ouverture et fermeture de l'ouverture de soupape (24) dans un premier levage partiel (H1).

10. Dispositif de remplissage selon l'une quelconque des revendications précédentes, **caractérisé en ce que** le corps de soupape de gaz (17) est mobile pour l'ouverture et la fermeture de la première soupape de gaz (16) dans l'axe d'élément de remplissage (FA) et coopère avec une surface de soupape réalisée dans le premier canal de gaz (14).

11. Dispositif de remplissage selon la revendication 10,
**caractérisé en ce que** le déplacement du corps de soupape de gaz (17) se fait au moyen de l'élément d'actionnement (18), et ce par le biais du premier levage partiel (H1) et par le biais d'un deuxième levage partiel (H2), dans lequel les courses de levage des premier et deuxième levages partiels (H1, H2) s'étendent sur le même axe.

12. Dispositif de remplissage selon l'une quelconque des revendications précédentes, **caractérisé en ce que** la première soupape de gaz (17) est réalisée pour entraîner un plus grand débit de gaz par unité de temps que la deuxième soupape de gaz (23).

13. Dispositif de remplissage selon l'une quelconque des revendications précédentes, **caractérisé en ce que** le corps de soupape de gaz (17) de la première soupape de gaz (16) est reçu avec une longueur partielle dans le premier canal de gaz (14) et fait saillie du premier canal de gaz (14) avec une extrémité supérieure et coopère avec cette extrémité avec l'élément d'actionnement (18).

14. Dispositif de remplissage selon la revendication 13,
**caractérisé en ce que** l'ouverture de soupape (24) du corps de soupape de gaz (17) formant la deuxième soupape de gaz (23) est prévue sur une longueur partielle faisant saillie du premier canal de gaz (14), en particulier au niveau du côté avant supérieur du corps de soupape de gaz (17).

15. Dispositif de remplissage selon l'une quelconque des revendications précédentes, **caractérisé par** un ressort d'ouverture (25) précontraignant la soupape de liquide (11) dans son état d'ouverture.

16. Dispositif de remplissage selon l'une quelconque des revendications précédentes, **caractérisé en ce que** le deuxième canal de gaz (21) est relié au moins temporairement à un autre espace de gaz (26) indépendant de l'espace de gaz (1.2) de la cuve de produit de remplissage (1).

17. Dispositif de remplissage selon la revendication 16, **caractérisé en ce que** le deuxième canal de gaz (21) est réalisé de manière à pouvoir être relié à l'espace de gaz (1.2) pour le rinçage du récipient à remplir (2) et à l'autre espace de gaz (26) pour la précontrainte du récipient (2).

18. Procédé pour le traitement de récipients (2) avec un gaz de procédé avant leur remplissage en utilisant un dispositif de remplissage selon l'une quelconque des revendications précédentes avec un élément de remplissage (4), au niveau duquel le récipient respectif (2) est agencé en position d'étanchéité pendant le traitement et par lequel un gaz de procédé est introduit dans le récipient (2) et un gaz de procédé ainsi qu'un milieu sous forme de gaz et/ou de vapeur refoulé par celui-ci, par exemple de l'air, est évacué du récipient (2), dans lequel l'élément de remplissage (4) présente le premier canal de gaz (14), qui débouche au niveau d'une extrémité supérieure dans l'espace de gaz (1.2) de la cuve de produit de remplissage (1) et au niveau d'une extrémité inférieure dans l'espace supérieur du récipient (2) agencé au niveau de l'élément de remplissage, dans lequel la première soupape de gaz (16) est prévue dans le premier canal de gaz (14) avec un corps de soupape de gaz (17) mobile pour l'ouverture et la fermeture de la première soupape de gaz (16), dans lequel un deuxième canal de gaz (21) est réalisé, qui est relié de manière étanche au liquide au moins temporairement au premier canal de gaz (14), et dans lequel une précontrainte du récipient (2) avec un premier gaz de procédé d'un espace de gaz (1.2) d'une cuve de produit de remplissage (1) se fait par l'ouverture de la première soupape de gaz (16),
dans lequel le récipient (2) est alimenté en vide d'une source de vide (30) avant la précontrainte avec le premier gaz de procédé et ensuite une introduction d'un deuxième gaz de procédé pour le rinçage du récipient (2) se fait par l'ouverture de la deuxième soupape de gaz (23) par le biais du deuxième canal de gaz (21) avec la deuxième soupape de gaz (23),
dans lequel le récipient (2) continue d'être relié à la source de vide (30) pendant le rinçage, et
dans lequel le débit volumique du premier gaz de procédé passant par la première soupape de gaz (16) lors de la précontrainte du récipient (2) est supérieur au débit volumique du deuxième gaz de procédé passant par la deuxième soupape de gaz (23) lors du rinçage du récipient (2).

19. Procédé selon la revendication 18, **caractérisé en ce que** le premier gaz de procédé est identique ou différent du deuxième gaz de procédé.

20. Procédé selon la revendication 19, **caractérisé en ce que** le débit volumique du deuxième gaz de procédé introduit dans le récipient (2) lors du rinçage ainsi que la dépression de la source de vide (30) sont réglés de telle manière qu'une pression de rinçage, qui est égale à la pression ambiante ou légèrement supérieure ou inférieure à la pression ambiante, s'établit pour le deuxième gaz de procédé traversant l'espace intérieur du récipient dans le récipient (2).

21. Procédé selon l'une quelconque des revendications 18-20, **caractérisé en ce que** la pression et/ou le débit volumique du deuxième gaz de procédé ainsi que la pression de la source de vide (30) sont réglés de sorte à obtenir une pression de rinçage entre 0,1 bar à 0,45 bar.

22. Procédé selon l'une quelconque des revendications 18-21, **caractérisé en ce que** dans une première étape de procédé, le récipient (2) est évacué à une pression comprise entre 0,05 bar et 0,2 bar, et **en ce que** l'introduction ou l'injection du deuxième gaz de procédé dans le récipient (2) se fait dans une deuxième étape de procédé successive dans le temps et ce de préférence de telle manière que la pression dans le récipient (2) n'augmente pas ou que légèrement, par exemple de 0,05 bar - 0,2 bar, par l'introduction ou l'injection du deuxième gaz de procédé.

23. Procédé selon l'une quelconque des revendications 18-22, **caractérisé en ce que** l'introduction du deuxième gaz de procédé pour le rinçage du récipient (2) se fait par le biais d'un étrangleur prévu dans le deuxième canal de gaz (21).

24. Procédé selon la revendication 23, **caractérisé en ce que** l'étrangleur présente un perçage d'un diamètre de 0,3 - 1 mm pour une longueur de l'étrangleur dans la direction d'écoulement du gaz de 0,5 mm.

25. Procédé selon l'une quelconque des revendications 18-24, **caractérisé en ce que** l'ouverture ou la fermeture de la deuxième soupape de gaz (23) se fait par un premier levage partiel (H1) d'un élément d'actionnement (18) coopérant avec le corps de soupape de gaz (17).

26. Procédé selon l'une quelconque des revendications 18-25, **caractérisé en ce que** l'ouverture ou la fermeture de la première soupape de gaz (16) se fait par soulèvement ou abaissement du corps de soupape de gaz (17) par l'élément d'actionnement (18).
